# FASCICULE DE BREVET EUROPEEN

(11) **EP 1 085 601 B1**
(45) Date de publication et mention de la délivrance du brevet: **18.03.2009**
(21) Numéro de dépôt: 00410106.9
(22) Date de dépôt: 30.08.2000
(51) Int. Cl.: H01R 4/36, H01R 4/38

(54) **Borne de raccordement a cage élastique**
Elastische Käfigklemme
Elastic cage-type clamp terminal

(30) Priorité: 15.09.1999 FR 9911694
(43) Date de publication de la demande: 21.03.2001
(73) Titulaire: SCHNEIDER ELECTRIC INDUSTRIES SAS, 92500 Rueil-Malmaison (FR)
(72) Inventeur: Bonente, Gérard, 38050 Grenoble cedex 09 (FR); Millet ,Thierry, 38050 Grenoble cedex 09 (FR); Vanzetto, Daniel, 38050 Grenoble cedex 09 (FR)
(74) Mandataire: Broydé, Marc

(56) Documents cités:
- EP-A- 0 336 251
- DE-A- 19 513 281
- FR-A- 2 696 584
- US-A- 4 072 393

## Description

### Domaine technique de l'invention

L'invention est relative à une borne de raccordement ayant :
- une cage réalisée par découpage et pliage d'une bande métallique pour former un cadre délimitant une ouverture de section quadrangulaire pour l'insertion d'un câble à raccorder,
- une vis de serrage destinée à serrer le câble entre une plage de connexion et le fond de la cage, ladite vis étant logée dans un trou taraudé ménagé dans une branche supérieure horizontale de ladite cage,
- et deux branches terminales de fermeture du cadre élastique de la cage séparées dans l'état desserré par au moins un premier jeu axial s'étendant dans la direction de déplacement de la vis.

### Etat de la technique

Les bornes à cages du genre mentionné engendrent des efforts de traction importants au moment du serrage du câble à raccorder. Ces efforts dans la borne peuvent atteindre 300 daN (voir courbe A sur la figure 5), alors que des valeurs dix fois moins importantes seraient suffisantes pour assurer une pression de contact électrique convenable permettant le passage du courant. Une valeur d'effort initial élevé présente l'avantage de provoquer la mise en forme des conducteurs du câble, mais cet effort peut diminuer au fur et à mesure du fluage et de la déformation du métal des conducteurs dans le temps. Il en résulte un effet de desserrage des bornes, entraînant des risques d'échauffement au niveau de la zone de contact.

On a déjà proposé des bornes ayant une certaine élasticité pour compenser un éventuel desserrage des vis. Les documents FR-A-2696584 et DE-A-19513281 se rapportent à des bornes à cages équipées d'un ressort de compression destiné à emmagasiner une réserve d'énergie élastique pour assurer un maintien correct du conducteur à raccorder lors d'un léger dévissage de la vis de serrage.

Le document EP 336251 décrit une borne à vis ayant un cadre de serrage et un étrier de fixation disposés perpendiculairement, et autorisant une double connexion d'une plage de contact et d'un fil ou câble. Un intervalle est prévu entre les extrémités du cadre ouvert.

### Objet de l'invention

L'objet de l'invention consiste à réaliser une borne de raccordement à cage élastique garantissant en permanence un bon contact électrique avec le câble sans utiliser de ressort additionnel à l'intérieur de la cage.

Le dispositif selon l'invention est caractérisé en ce que :
- des moyens de butée déterminent un premier seuil de serrage après le rattrapage du premier jeu (J1) en début de serrage de la vis,
- la cage devient plus rigide lors du vissage poursuivi de la vis pour augmenter la force de serrage au-delà dudit premier seuil, et revient ensuite à sa géométrie initiale au desserrage de la vis,
- ladite cage métallique possédant une structure élastique à double pente telle que l'effort axial de traction engendré dans la borne lors du vissage croît plus rapidement dans la deuxième pente que dans la première pente, le passage de la première pente vers le deuxième pente s'effectuant après dépassement du premier seuil de serrage.

Une élasticité importante intervient en début de serrage jusqu'à la mise en butée, à partir de laquelle on retrouve le comportement classique d'une cage pour des efforts importants. En cas de léger desserrage de la vis suite au fluage des conducteurs du câble, la cage est sollicitée élastiquement vers l'agencement correspondant au premier seuil de serrage.

Selon un premier mode de réalisation préférentiel, la cage comporte une branche latérale faisant saillie de la branche horizontale terminale supportant la vis, et comprenant un orifice rectangulaire dans lequel s'engage une extension de ladite branche horizontale, laquelle prend appui sur l'arête inférieure de l'orifice rectangulaire en étant séparée de l'arête supérieure par le premier jeu axial lorsque la borne se trouve dans l'état desserré. Un deuxième jeu transversal est prévu entre la face interne de la branche latérale et les deux arêtes rectilignes encadrant la base de l'extension.

Selon un deuxième mode de réalisation, les deux branches terminales de la cage sont superposées à l'opposé du fond en étant séparées par le premier jeu axial. La branche externe est dotée d'un orifice circulaire lisse ayant un diamètre supérieur au trou taraudé ménagé dans la branche interne. Le deuxième jeu transversal est prévu dans ce cas du côté de l'extrémité de la branche externe entre l'orifice circulaire et le fût de la vis, le soulèvement de la branche externe provoquant la venue en engagement contre le fût de la vis lorsqu'un seuil de serrage prédéterminé est atteint, de manière à obtenir un limiteur de couple permettant de générer un effort de serrage constant.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés dans lesquels:
- la figure 1 est une vue en élévation de la borne à cage élastique selon l'invention, la borne étant dans l'état desserré sans la plage de connexion ;
- les figures 2 et 3 montrent des vues en perspective de la borne de la figure 1 ;
- la figure 4 représente une vue identique de la figure 1 lorsque la borne se trouve dans l'état serré ;
- la figure 5 montre les diagrammes de l'effort de serrage en fonction de la déformation d'une borne à cage classique ( courbe A à pente unique), et d'une borne selon l'invention ( courbe B à double pente);
- les figures 6 à 8 sont des vues identiques des figures 1, 2 et 4 d'une variante de réalisation.

### Description d'un mode de réalisation préférentiel

En référence aux figures 1 à 4, une borne 10 de raccordement comporte une cage 12, une vis de serrage 14 et une plage de connexion 16. La cage 12 présente une structure monobloc réalisée par découpage et pliage d'une bande métallique conductrice, de manière à former un cadre de section sensiblement quadrangulaire. L'intérieur de la cage 12 est dotée d'une ouverture 18 délimitée par un fond 20 réuni à deux branches 22, 24 latérales verticales s'étendant parallèlement l'une par rapport à l'autre, la branche 24 étant prolongée à angle droit par une branche 26 supérieure traversée par la vis de serrage 14.

La branche latérale 22 verticale est pourvue à la partie supérieure d'un orifice 28 rectangulaire dans lequel s'engage une extension 30 terminale en forme de tenon de la branche supérieure 26. La vis 14 est logée dans un trou 32 taraudé ménagé dans un collet 34 de la branche supérieure 26.

La plage de connexion 16 en cuivre est logée dans l'ouverture 18 de la cage 12 en s'étendant parallèlement à la branche 26 horizontale, et est destinée à coincer le câble 36 contre le fond 20 lors du serrage de la vis 14.

Dans le cas d'une cage 12 fixe, la plage de connexion 16 est solidarisée à l'extrémité de la tige filetée de la vis 14, de manière à se déplacer en translation verticale birectionnelle dans l'ouverture 18 lors de la rotation de la vis 14. En cas de serrage de la vis 14, la plage de connexion 16 se rapproche du fond 20 fixe en provoquant le coincement du câble 36 contre ce dernier.

Dans le cas d'une cage 12 mobile, la plage de connexion 16 est fixe, et l'extrémité de la vis 14 prend appui sur la face supérieure de la plage 16 sans y être attachée. En cas de serrage de la vis 14, la cage 12 se déplace vers le haut, et le fond 20 coince le câble 36 contre la face inférieure de la plage 16.

Selon l'invention, l'extrémité de la branche latérale 22 verticale fait saillie de la branche 26 horizontale, et l'extension 30 terminale prend appui sur l'arête inférieure de l'orifice 28 rectangulaire en étant séparée de l'arête supérieure par un premier jeu J1 axial lorsque la borne 10 se trouve dans l'état desserré ( figures 1 à 3). Un deuxième jeu J2 transversal est prévu entre la face interne de la branche 22 et les deux arêtes 38 rectilignes encadrant la base de l'extension 30, de manière à autoriser la déformation élastique de la cage 12 lors du serrage de la vis 14.

Pendant la phase de branchement d'un câble 36 illustrée à la figure 4, l'actionnement de la vis 14 provoque en début de serrage une déformation élastique de la cage 12 suite au soulèvement de l'extension 30 terminale indiqué par la flèche F1. Ce mouvement de soulèvement est possible grâce à la présence des jeux J1 et J2, et s'arrête dès que l'extension 30 terminale vient en butée contre l'arête supérieure de l'orifice 28 rectangulaire. L'effort axial de serrage dans la cage 12 est relativement modéré durant la déformation élastique, et est situé au voisinage d'un premier seuil de serrage se trouvant dans une fourchette de 10 à 40 daN. La variation de l'effort axial de serrage durant cette déformation élastique est représentée par la première pente de la courbe B sur la figure 5. Le premier seuil de serrage S1 est atteint lorsque le déplacement relatif de la vis 14 par rapport au taraudage du trou 32 correspond à la dimension du premier jeu J1 qui est de l'ordre de 0,5mm. Ce premier seuil de serrage S1 est tout à fait adapté au passage du courant entre la plage 16 et le câble 36.

Lorsque le serrage de la vis 14 est poursuivi après la mise en butée de l'extension 30, la cage 12 devient plus rigide, et l'effort axial de traction dans la borne 10 croît rapidement avec la deuxième pente de la courbe B, laquelle est comparable au comportement d'une cage classique illustrée par la courbe A. En fonction du couple exercé sur la vis 14, on obtient alors un degré de serrage intermédiaire situé entre le premier seuil S1 et un deuxième seuil S2 maxi de 300 daN. La déformation de la cage 12 pendant cette deuxième phase de serrage est inférieure à la déformation élastique engendrée lors du rattrapage du premier jeu J1.

La déformation de la cage 12 lors du vissage de la vis 14 se traduit par une fonction de ressort à double pente. En cas de desserrage suite au tassement et au fluage des conducteurs du câble 36, l'effort axial dans la cage 12 diminue et est ramené vers le premier seuil S1 sur la courbe B. Cette réserve élastique reste néanmoins suffisante pour maintenir un contact correct entre la plage 16 et le câble 36.

Sur la variante des figures 6 à 8, la cage 112 de la borne 100 comporte à l'opposé du fond 120, deux branches d'extrémités 123, 125 superposées et séparées l'une de l'autre par le premier jeu J1 axial. La branche 125 recourbée externe est reliée à la branche latérale 124 verticale de droite, et est dotée d'un orifice 127 circulaire lisse autorisant le passage de la vis 14. L'autre branche 123 interne est pliée en équerre par rapport à la branche latérale 122 verticale de gauche, et est pourvue d'un trou taraudé 132 de diamètre inférieur pour la vis 14. Le collet 134 est agencé dans ce cas sous la face inférieure de la branche 123. Le deuxième jeu J2 transversal est prévu du côté de l'extrémité de la branche 125 entre l'orifice 127 circulaire et le fût de la vis 14. La plage de connexion 16 est identique à celle du premier mode de réalisation.

Le fonctionnement de la borne 100 selon les figures 6 à 8 est le suivant :

Dans l'état desserré de la figure 6, la branche 125 externe horizontale est parallèle à la branche 123 interne avec un décalage vertical uniforme correspondant au premier jeu J1.

Lors du raccordement du câble 36, le premier seuil de serrage S1 est atteint en début de serrage de la vis 14 lorsque l'extrémité de la branche 123 interne a rattrapé le premier jeu J1, et arrive en butée contre la face inférieure de la branche 125 externe.

Sur la figure 8, lorsque le serrage de la vis 14 est poursuivi après la mise en butée de l'extrémité de la branche 123, la cage 112 devient plus rigide, et l'effort axial de traction dans la borne 100 croît rapidement avec la deuxième pente de la courbe B. Il en résulte un léger soulèvement de la branche 125 externe dans le sens de la flèche F2, qui est susceptible de venir en engagement contre le fût de la vis 14 lorsqu'un seuil prédéterminé est atteint. Le vissage de la vis 14 est alors rendu impossible, et on obtient un limiteur de couple permettant de générer un effort de serrage constant.

Dans les deux modes de réalisation des figures 1 à 8, le premier jeu J1 axial adapté à la déformation élastique des cages 12, 112 s'étend dans la direction de déplacement de la vis 14.

## Revendications

1. Borne de raccordement ayant :
- une cage (12, 112) réalisée par découpage et pliage d'une bande métallique pour former un cadre délimitant une ouverture (18) de section quadrangulaire pour l'insertion d'un câble (36) à raccorder,
- une vis de serrage (14) destinée à serrer le câble (36) entre une plage de connexion (16) et le fond (20, 120) de la cage (12, 112), ladite vis étant logée dans un trou taraudé (32, 132) ménagé dans une branche (26, 123) supérieure horizontale de ladite cage,
- et deux branches terminales (22, 26 ;123,125) de fermeture du cadre élastique de la cage (12, 112) séparées dans l'état desserré par au moins un premier jeu (J1) axial s'étendant dans la direction de déplacement de la vis (14),
**caractérisé en ce que**
- des moyens de butée déterminent un premier seuil de serrage (S1) après le rattrapage du premier jeu (J1) en début de serrage de la vis (14),
- la cage (12, 112) devient plus rigide lors du vissage poursuivi de la vis (14) pour augmenter la force de serrage au-delà dudit premier seuil, et revient ensuite à sa géométrie initiale au desserrage de la vis, ladite cage (12, 112) métallique possédant une structure élastique à double pente telle que l'effort axial de traction engendré dans la borne (10,100) lors du vissage croît plus rapidement dans la deuxième pente que dans la première pente, le passage de la première pente vers le deuxième pente s'effectuant après dépassement du premier seuil de serrage (S1).

2. Borne de raccordement selon la revendication 1, **caractérisé en ce que** la cage (12) comporte une branche latérale (22) faisant saillie de la branche (26) horizontale terminale supportant la vis (14), et comprenant un orifice (28) rectangulaire dans lequel s'engage une extension (30) de ladite branche (26) horizontale.

3. Borne de raccordement selon la revendication 2, **caractérisé en ce que** l'extension (30) terminale prend appui sur l'arête inférieure de l'orifice (28) rectangulaire en étant séparée de l'arête supérieure par le premier jeu (J1) axial lorsque la borne (10) se trouve dans l'état desserré.

4. Borne de raccordement selon la revendication 3, **caractérisé en ce qu'**un deuxième jeu (J2) transversal est prévu entre la face interne de la branche latérale (22) et les deux arêtes (38) rectilignes encadrant la base de l'extension (30).

5. Borne de raccordement selon la revendication 1, **caractérisé en ce que** les deux branches terminales (123, 125) sont superposées à l'opposé du fond (120) en étant séparées par le premier jeu (J1) axial.

6. Borne de raccordement selon la revendication 5, **caractérisé en ce que** la branche externe (125) est dotée d'un orifice (127) circulaire lisse ayant un diamètre supérieur au trou taraudé (132) ménagé dans la branche (123) interne.

7. Borne de raccordement selon la revendication 6, **caractérisé en ce que** le deuxième jeu (J2) transversal est prévu du côté de l'extrémité de la branche externe (125) entre l'orifice (127) circulaire et le fût de la vis (14), le soulèvement de la branche externe (125) provoquant la venue en engagement contre le fût de la vis (14) lorsqu'un seuil de serrage prédéterminé est atteint, de manière à obtenir un limiteur de couple permettant de générer un effort de serrage constant.

## Claims

1. A connection terminal having:
- a tunnel (12, 112) achieved by cutting and folding of a metal strip to form a frame delineating an opening (18) of quadrangular cross-section for insertion of a cable (36) to be connected,
- a clamping screw (14) designed to clamp the cable (36) between a connecting strip (16) and the bottom part (20, 120) of the tunnel (12, 112), said screw being housed in a tapped hole (32, 132) arranged in a horizontal top branch (26, 123) of said tunnel,
- and two terminal branches (22, 26 ; 123, 125) closing the elastic frame of the tunnel (12, 112) separated in the slackened state by at least a first axial clearance (J1) extending in the direction of movement of the screw (14),
**characterized in that**
- stop means determine a first clamping threshold (S1) after the first clearance (J1) has been taken up at the beginning of tightening of the screw (14),
- the tunnel (12, 112) becomes more rigid when the screw (14) is tightened further to increase the clamping force beyond said first threshold, and then reverts to its initial geometry when the screw is slackened, said metal tunnel (12, 112) having an elastic structure with a double slope such that the axial traction force generated in the terminal (10,100) when tightening is performed increases more quickly in the second slope than in the first slope, switching from the first slope to the second slope taking place after the first clamping threshold (S1) has been exceeded.

2. The connection terminal according to claim 1, **characterized in that** the tunnel (12) comprises a side branch (22) protruding out from the horizontal terminal branch (26) supporting the screw (14), and comprising a rectangular orifice (28) in which an extension (30) of said horizontal branch (26) engages.

3. The connection terminal according to claim 2, **characterized in that** the terminal extension (30) presses on the bottom edge of the rectangular orifice (28), being separated from the top edge by the first axial clearance (J1) when the terminal (10) is in the slackened state.

4. The connection terminal according to claim 3, **characterized in that** a second transverse clearance (J2) is provided between the internal face of the side branch (22) and the two straight edges (38) on each side of the base of the extension (30).

5. The connection terminal according to claim 1, **characterized in that** the two terminal branches (123, 125) are superposed opposite the bottom part (120), being separated by the first axial clearance (J1).

6. The connection terminal according to claim 5, **characterized in that** the external branch (125) is provided with a smooth circular orifice (127) having a diameter larger than the tapped hole (132) arranged in the internal branch (123).

7. The connection terminal according to claim 6, **characterized in that** the second transverse clearance (J2) is provided on the same side as the end of the external branch (125) between the circular orifice (127) and the shank of the screw (14), raising of the external branch (125) causing the latter to come into engagement against the shank of the screw (14) when a predetermined clamping threshold is reached so as to obtain a torque limiter enabling a constant clamping force to be generated.

## Patentansprüche

1. Anschlussklemme mit
- einem durch Ausstanzen und Umkanten aus einem Metallband hergestellten Käfig (12, 112) zur Bildung eines Rahmens mit einer Rechtecköffnung (18) zur Aufnahme eines Anschlusskabels (36),
- einer Klemmschraube (14) zum Festklemmen des Kabels (36) zwischen einem Anschlussbügel (16) und dem Grund (20, 120) des Käfigs (12, 112), welche Schraube durch eine in einem oberen waagerechten Schenkel (26, 123) des genannten Käfigs ausgebildete Gewindebohrung (32, 132) geführt ist,
- zwei Endschenkeln (22, 26 ;123,125) zum Verschluss des elastischen Rahmens des Käfigs (12, 112), zwischen denen bei gelöster Klemme in Wirkrichtung der Schraube (14) mindestens ein erster Axialabstand (J1) ausgebildet ist,
**dadurch gekennzeichnet, dass**
- Anschlagmittel einen ersten Anziehgrenzwert (S1) bestimmen, der zu Beginn des Eindrehens der Schraube (14) nach Überbrückung des ersten Abstands (J1) erreicht wird,
- bei fortgesetztem Anziehen der Schraube (14) die Steifigkeit des Käfigs (12, 112) zunimmt, um nach Überschreiten des ersten Grenzwerts eine höhere Anziehkraft aufbringen zu müssen, und der Käfig beim Lösen der Schraube seine Ausgangsform wieder annimmt, wobei der genannte Metallkäfig (12, 112) ein elastisches Verhalten mit zwei Steigungen aufweist, derart dass die beim Anziehen der Schraube in der Klemme (10,100) erzeugte axiale Zugkraft im zweiten Steigungsabschnitt schneller zunimmt als im ersten Steigungsabschnitt, und der Übergang vom ersten zum zweiten Steigungsabschnitt nach Überschreiten des ersten Anziehgrenzwertes (S1) erfolgt.

2. Anschlussklemme nach Anspruch 1, **dadurch gekennzeichnet, dass** der Käfig (12) einen Seitenschenkel (22) umfasst, der über den die Schraube (14) tragenden waagerechten Endschenkel (26) hinausragt und eine Rechtecköffnung (28) aufweist, in die ein am genannten waagerechten Schenkel (26) ausgebildeter Vorsprung (30) eingreift.

3. Anschlussklemme nach Anspruch 2, **dadurch gekennzeichnet, dass** der Endvorsprung (30) bei gelöster Klemme (10) auf der Unterkante der Rechtecköffnung (28) aufliegt und von deren Oberkante durch einen ersten Axialabstand (J1) getrennt ist.

4. Anschlussklemme nach Anspruch 3, **dadurch gekennzeichnet, dass** zwischen der Innenseite des Seitenschenkels (22) und den zwei am Ansatz des Vorsprungs (30) auf dessen beiden Seiten verlaufenden geradlinigen Kanten (38) ein zweiter Abstand in Querrichtung (J2) ausgebildet ist.

5. Anschlussklemme nach Anspruch 1, **dadurch gekennzeichnet, dass** die beiden Endschenkel (123, 125) auf der dem Grund (120) des Käfigs gegenüber liegenden Seite übereinander angeordnet sind und zwischen ihnen der erste Axialabstand (J1) ausgebildet ist.

6. Anschlussklemme nach Anspruch 5, **dadurch gekennzeichnet, dass** im äußeren Schenkel (125) eine kreisrunde Glattbohrung (127) ausgebildet ist, die einen größeren Durchmesser aufweist als die im inneren Schenkel (123) ausgebildete Gewindebohrung (132).

7. Anschlussklemme nach Anspruch 6, **dadurch gekennzeichnet, dass** der zweite Abstand in Querrichtung (J2) am Ende des äußeren Schenkels (125), zwischen der kreisrunden Bohrung (127) und dem Gewindeschaft der Schraube (14) ausgebildet ist, derart dass beim Hochdrücken des äußeren Schenkels (125) dieser gegen den Gewindeschaft der Schraube (14) geführt wird, wenn ein bestimmter Anziehgrenzwert erreicht wird, wodurch ein Momentbegrenzer entsteht, mit dem eine konstante Anziehkraft erzeugt werden kannn.
